# EUROPÄISCHE PATENTSCHRIFT

(11) **EP 0 258 748 B1**
(45) Veröffentlichungstag und Bekanntmachung des Hinweises auf die Patenterteilung: **29.05.1991**
(21) Anmeldenummer: 87112083.8
(22) Anmeldetag: 20.08.1987
(51) Int. Cl.: C23G 3/04

(54) **Vorrichtung und Verfahren zur Oberflächenbehandlung von Rohren mit Flüssigkeiten**
Apparatus and process for the surface treatment of tubes with liquids
Appareil et procédé pour le traitement de surface de tubes avec des liquides

(30) Priorität: 03.09.1986 DE 3629972; 24.07.1987 DE 3724505
(43) Veröffentlichungstag der Anmeldung: 09.03.1988
(73) Patentinhaber: METALLGESELLSCHAFT AG, 60015 Frankfurt (DE)
(72) Erfinder: Eggers, Detlev, D-6392 Neuanspach I (DE)
(74) Vertreter: Rieger, Harald, Dr.

(56) Entgegenhaltungen:
- DE-A- 1 546 155
- DE-B- 1 621 624
- DE-C- 682 947
- GB-A- 363 928
- GB-A- 447 120
- SOVIET INVENTIONS ILLUSTRATED, Sektion "Chemical", Woche E 39, Zusammenfassung Nr. 83330, C23G3/a, 10. November 1982, Derwent Publications Ltd, London, GB; & SU-A-885 358 (E.E. BAKLANOV) 30-11-1981

## Beschreibung

Die Erfindung betrifft eine Vorrichtung zur Oberflächenbehandlung von Rohren mit Flüssigkeiten, bestehend aus einem Behandlungsbehälter mit einem Bad der Flüssigkeit und einem beweglichen Auflager für die Rohre in dem Bad.

Die Oberflächenbehandlung von metallischen Rohren erfolgt durch Beizen in Beizbottichen. Dazu müssen die Rohre in die Beizbottiche eingebracht, in der Beizflüssigkeit bewegt und wieder herausgenommen werden. Anschließend erfolgt ein Spülen in Spülbottichen.

Das Einbringen der Rohre in die Bottiche erfolgt in Form von Paketen, die in Ketten oder U-förmige Beizbügel eingelegt werden und von einem Kran in die Bottiche eingebracht, dort bewegt und wieder herausgenommen werden (Otto Vogel "Handbuch der Metallbeizerei", Verlag Chemie GmbH, Weinheim/Bergstraße, 1951, S. 342-347). Bei diesem Verfahren tauchen die Ketten oder Beizbügel in das Bad ein, die Rohre liegen auch bei einer Bewegung im Paket aneinander und eine Abkapselung der Bäder zur Absaugung von Dämpfen ist praktisch nicht möglich.

Aus der DE-AS 16 21 624 ist ein zylindrischer Bottich bekannt, bei dem im Boden Stößel angeordnet sind, die senkrecht auf- und abbewegt werden. Dadurch werden die im Behälter in Bündelform lose liegenden Rohre relativ zueinander bewegt. Die Durchführungen der Stößel durch den Boden müssen abgedichtet werden und das Einbringen in und Ausbringen der Rohre aus dem Bottich muß von Hand erfolgen.

Aus der DE-OS 15 46 155 ist ein Gestell bekannt, das in mehreren Etagen übereinander angeordnete schienenförmige Auflager für jeweils ein einzelnes Rohr aufweist. Durch Hin- und Herbewegung des Gestelles im Bottich führen die ohre eine Rollbewegung auf den schienenförmigen Auflagern durch. Die Rohre müssen von Hand aufgelegt werden, das Gestell taucht in den Bottich ein und eine Abkoppelung des Bottiches ist praktisch nicht möglich. Aus der GB-A-447120 ist es bekannt, die Rohre auf V-förmige Beizbügel zu legen, die Beizbügel mit den Rohren in eine W-förmige Behandlungswanne einzutauchen und durch Auf- und Abbewegen der Beizbügel die Kontaktflächen der Rohre im Beizbad zu ändern.

Aus der DE-C-682947 ist es bekannt, die Rohre an Tragstangen hängend in das Beizbad einzutauchen. Auf jeder Kopfseite der Wanne ist ein Hebezeug angeordnet, auf das ein Ende der Tragstange aufgelegt wird. Die Hebezeuge werden alternierend so bewegt, daß die Rohre geneigt auf-und abbewegt werden und die Beizflüssigkeit dabei durch die Rohre strömt.

Der Erfindung lieght die Aufgabe zugrunde, die Nachteile der bekannten Verfahren zu vermeiden und eine gleichmäßige Behandlung der Oberfläche von Rohren ohne manuelles Einlegen und Herausnehmen der Rohre zu ermöglichen sowie eine gute Abkapselung und Absaugung der Bottiche zu ermöglichen.

Die Lösung dieser Aufgabe erfolgt erfindungsgemäß dadurch, daß an einer Seite des Behandlungsbehälters (1) oberhalb des Bades (2) eine Einlaufvorrichtung (3) mit räumlich schräger Ablaufbahn (4) angeordnet ist, die ein Voreilen eines Endes der Rohre (5) beim Eintauchen in das Bad (2) bewirkt, im Behandlungsbehälter (1) ein rostartiger Auflagerkörper (8) angeordnet ist, dessen Oberfläche (9) von der Seite mit der Einlaufvorrichtung (3) zur anderen Seite des Behandlungsbehälters (1) abfallend geneigt ist, der rostartige Auflagerkörper (8) an beiden Stirnseiten jeweils mit einer separaten steuerbaren Hub- und Senkvorrichtung (12, 12a) verbunden ist, und an der anderen Seite des Behandlungsbehälters (1) oberhalb des Bades (2) eine Auslaufvorrichtung (14) mit räumlich schräger Ablaufbahn (15) angeordnet ist. Der Auflagerkörper besteht aus einem kastenförmigen Rahmen. Die als Auflager für die Rohre dienende Oberfläche ist vorzugsweise zick-zack-förmig ausgebildet. Der Behandlungsbehälter und die Oberseite des Auflagerkörpers sind mit Leisten aus Holz oder aus Kunststoff versehen, so daß eine direkte Berührung der Rohre mit dem Material des Behälters und des Rostes, das aus Edelstahl oder Kunststoff besteht, vermieden wird. Der Auflagerkörper kann mit nur zwei schwach beweglichen Gelenkverbindungen an der Hub- und Senkvorrichtung befestigt werden, die in das Bad eintauchen. Die Verbindung aber auch durch starr eingeschweißte Platten als Zuganker erfolgen, welche die Bewegung durch elastische Verformung in der Art einer Blattfeder aufnehmen, so daß keinerlei Gelenkverbindung in das Bad eintaucht.

Eine Ausgestaltung besteht darin, daß der erste Behandlungsbehälter (10 als Beizbehälter ausgebildet ist, vor der schrägen Ablaufbahn (4) in der Einlaufvorrichtung (3) ein Lager (6) für die Rohre (5) angeordnet ist, im Bad (2) über die Länge des rostartigen Auflagerkörpers (8) vertikale Stempel (13) angeordnet sind, welche die Oberfläche des Auflagerkörpers (8) in abgesenkter Stellung teilweise durchdringen und deren Oberfläche eine entgegengesetzte Neigung zu der Neigung der Oberfläche (9) des Auflagekörpers (8) aufweisen und bei einer Bewegung des Auflagekörpers (8) in vertikaler Richtung eine Rollbewegung der Rohre (5) bewirken, die Auslaufvorrichtung (14) aus dem Behandlungsbehälter (1) in eine Einlaufvorrichtung (18) in einem zweiten Behandlungsbehälter (19) mündet, der als Spülbehälter ausgebildet ist, und der erste Behandlungsbehälter (1) mit Einlauf- (3) und Auslaufvorrichtung (14) abgekapselt ist. Der Spülbehälter kann auch mit vertikalen Stempeln ausgerüstet werden, welche die Oberfläche des Auflagerkörpers durchdringen.

Eine vorzugsweise Ausgestaltung besteht darin, daß die Auslaufvorrichtung (14) des Beizbehälters (1) in der Einlaufvorrichtung (18) des Spülbehälters (19) in die Spülflüssigkeit (20) eintaucht. Dadurch ist eine vollkommene Abkapselung des Beizbehälters in einfacher Weise möglich.

Eine vorzugsweise Ausgestaltung besteht darin, daß mehrere Spülbehälter (19, 24, 25) hintereinandergeschaltet sind, bei benachbarten Spülbehältern die Auslaufvorrichtungen (30, 31) und Einlaufvorrichtungen (28, 29) kombiniert ausgebildet sind, und die Auslaufvorrichtung (32) des letzten Spülbehälters (25) in eine Auffangvorrichtung (41) mündet. Dadurch wird ein guter Spüleffekt in einfacher Weise erzielt.

Eine vorzugsweise Ausgestaltung besteht darin, daß in den Auslaufvorrichtungen (14, 30, 31, 32) Verschlußklappen (47, 48, 49, 50) mit Betätigungsvorrichtungen zum Öffnen und Schließen der Verschlußklappen angeordnet sind. Die Betätigungsvorrichtung kann aus einem gemeinsamen Antrieb für alle Klappen oder aus Einzelantrieben für jede Klappe bestehen. Dadurch ist es möglich, bei geschlossenen Klappen die Rohre auf den rostartigen Auflagerkörpern in die genaue Übergabestellung vor den räumlich schrägen Ablaufbahnen zu bringen und dann durch Öffnen der Klappen ablaufen zu lassen. Dadurch wird insbesondere bei dünnen Rohren ein Verbiegen und Verheddern vermieden und ein optimales Eintauchverhalten der Rohre erzielt.

Eine vorzugsweise Ausgestaltung besteht darin, daß die Betätigungsvorrichtungen zum Öffnen und Schließen der Verschlußklappen (47, 48, 49, 50) aus Lagern (51a-51g), Drehpunkten (52a-52l), einem die Lager (51a-51g), Drehpunkte (52a-52l) und Klappen (47, 48, 49, 50) verbindenden Gestänge (53a-53u) und einem Antrieb (54) bestehen, der mit einem Lager (51f) verbunden ist.

Ein vorzugsweises Verfahren zum Betreiben der Vorrichtung besteht darin, daß die rostartigen Auflagerkörper (8, 23, 26, 27) mit den darauf liegenden Rohren (5) durch Voreilen einer der Hub- und Senkvorrichtungen (12, 12a) in Schrägstellung aus dem Bad (2, 20) angehoben werden, und durch Nachfahren der anderen Hub- und Senkvorrichtungen (12, 12a) vor die Auslaufvorrichtungen (14, 30, 31, 32) mit räumlich schrägen Ablaufbahnen (15, 22, 28, 29, 35) gebracht werden.

Ein vorzugsweises Verfahren zum Betreiben der Vorrichtung besteht darin, daß die Verschlußklappen beim Erreichen der Übergabestellung der rostartigen Auflagerkörper (8, 23, 26, 27) vor den räumlich schrägen Ablaufbahnen (15, 33, 34, 35) geöffnet werden und nach Ablaufen der Rohre (5) in die folgenden Behandlungsbehälter (36, 37, 38, 41) wieder geschlossen werden.

Die Erfindung wird anhand von Figuren näher erläutert.
- Fig. 1: zeigt einen ersten Behandlungsbehälter, in dem das Beizen der Rohre erfolgt, und drei nachgeschaltete Behandlungsbehälter, in denen das Waschen der gebeizten Rohre erfolgt.
- Fig. 2: ist ein Schnitt gemäß I-I in Fig. 1 mit in der Mitte aufgeschnittenem rostartigem Auflagerkörper zur Darstellung eines Stempels.
- Fig. 3: ist ein Schnitt gemäß II-II in Fig. 1.
- Fig. 4a: zeigt den rostartigen Auflagerkörper gemäß Fig. 1 mit den aufliegenden Rohren in der untersten Stellung.
- Fig. 4b: zeigt den rostartigen Auflagerkörper gemäß Fig. 1 mit der Bewegung der aufliegenden Rohre in leicht angehobener Stellung.
- Fig. 5a: zeigt das rechte Ende des rostartigen Auflagerkörpers gemäß Fig. 2 in Vergrößerung mit einer Gelenkverbindung.
- Fig. 5b: zeigt das rechte Ende des rostartigen Auflagerkörpers gemäß Fig. 2 in Vergrößerung mit einer fest eingeschweißten, als Feder wirkenden Zugstange.
- Fig. 6: zeigt die rostartigen Auflagerkörper mit den Rohren in Übergabestellung vor den räumlich schrägen Ablaufbahnen und geschlossenen Verschlußklappen sowie deren Betätigungsvorrichtungen.

An einer Längsseite des Behandlungsbehälters (1) ist oberhalb des Bades (2) eine Einlaufvorrichtung (3) angeordnet, die eine räumlich schräge Ablaufbahn (4) hat. Die Rohre (5) liegen auf einem Aufgabetisch (6) und rollen beim Öffnen der Klappe (7) auf die Ablaufbahn (4), so daß sie mit einem Ende voreilen und zuerst in das Beiz-Bad (2) eintauchen und die Luft im Inneren der Rohre zum anderen Ende hinausgedrückt wird. Im Behandlungsbehälter (1) ist ein rostartiger Auflagerkörper (8) angeordnet, dessen Oberfläche (9) von der Seite des Behandlungsbehälters (1) mit der Einlaufvorrichtung (3) zur anderen Seite hin abfallend geneigt ist. Der rostartige Auflagerkörper (8) ist an beiden Stirnseiten über Zugstangen (10, 10a) und Zugtraverse (11) mit den separat steuerbaren Hub- und Senkvorrichtungen (12, 12a) verbunden. Im Behandlungsbehälter (1) sind mehrere feststehende Stempel (13) angeordnet, welche die Oberfläche des Auflagerkörpers (8) teilweise durchdringen, wenn der Auflagerkörper (8) sich in abgesenkter Stellung (ausgezogene Darstellung) befindet. Die Oberflächen der Stempel (13) haben eine Neigung, die entgegengesetzt zur Neigung der Oberfläche (9) des Auflagerkörpers (8) ist. Dadurch liegen die Rohre (5) im Bad (2) in einer V-förmigen Auflage. Durch leichtes Heben und Senken des Auflagerkörpers (8) mittels der Hub- und Senkvorrichtungen (12, 12a) werden die Schenkellängen der V-förmigen Auflage verändert und die Rohre hin- und herbewegt. Die Bewegung des Auflagerkörpers (8) über die beiden Hub- und Senkvorrichtungen (12, 12a) kann gleichmäßig, ungleich oder gegenläufig erfolgen, so daß gleichmäßige schaukelnde oder wippende Bewegungen der Rohre (5) erfolgen können. Im oberen Teil des Behandlungsbehälters (1) oberhalb des Bades (2) ist in der Längsseite eine Auslaufvorrichtung (14) angeordnet, die aus einem Schlitz in der Seitenwand, einer räumlich schrägen Ablaufbahn (15) und einem Schacht (16) besteht. Der Schacht (16) taucht in der Einlaufvorrichtung (18) eines zweiten Behandlungsbehälters (19) in das Bad (20) ein, so daß ein Luftabschluß erfolgt. Der zweite Behandlungsbehälter (19) ist als Spülbehälter ausgebildet und enthält ein Wasserbad. Der Behandlungsbehälter (1) ist vollkommen abgekapselt und mit einer Absaugung (21) versehen. Der Auflagerkörper (8) wird nach Beendigung der Beizzeit durch Vorlauf einer Hub- und Senkvorrichtung (12, 12a) in Schrägstellung hochgefahren (strichpunktierte Linie). Nach einstellbarer Zeit, wenn die Rohre leergelaufen sind, fährt die zweite Hub- und Senkvorrichtung (12, 12a) nach (gestrichelte Stellung), so daß die Rohre (5) von der Auflagervorrichtung (8) durch den Schlitz in der Seitenwand auf die schräge Ablaufbahn (15) rollen und durch den Schacht (16) so in das Bad (20) auf die schräge Aufnahmefläche (22) der Einlaufvorrichtung (18) fallen, daß sie mit einem Ende zuerst in das Waschwasser eintauchen und Luft und Beizreste am anderen Ende aus den Rohren herausgespült werden. Anschließend fährt der Auflagerkörper (8) wieder in die unterste Stellung und die nächste Charge kann in den Behälter (1) eingefüllt werden. Die Rohre (2) auf der Aufnahmefläche (22) bleiben vor dem hochgefahrenen Auflagerkörper (23) (gestrichelte Stellung) liegen und rollen nach Herunterfahren des Auflagerkörpers (23) auf dessen Oberfläche.

Die Waschstufe enthält drei Behandlungsbehälter (19, 24 und 25) mit den Auflagerkörpern (23, 26 und 27) und den Aufnahmeflächen (22, 28 und 29) sowie Auslaufvorrichtungen (30, 31 und 32), die wieder aus schrägen Schlitzen in den Seitenwänden der Behandlungsbehälter (19, 24 und 25) und räumlich schrägen Ablaufbahnen (33, 34 und 35) bestehen. Die Auflagerkörper (23, 25 und 26) sind mit Zugstangen (36, 37 und 38) über ein gemeinsames Joch 39 an einer Zugtraverse (40) befestigt, die an zwei separat steuerbaren Hub- und Senkvorrichtungen befestigt sind, wie sie in der Fig. 1 dargestellt sind. Das Waschen erfolgt analog dem Beizen. Nach Ablauf der Waschzeit werden die Auflagerkörper (19, 26 und 27) wie in der Beizstufe durch Voreilen einer Hub- und Senkvorrichtung angehoben. Durch Nachlauf der zweiten Hub- und Senkvorrichtung bei gleichzeitigem Absenken der ersten Hub- und Senkvorrichtung um einen kleinen Betrag werden die Auflagerkörper (19, 26 und 27) so vor die leicht schräg angeordneten Schlitze in den Längswänden gestellt, daß die Rohre mit ihren Leerlaufenden zuletzt in das Waschwasser des nächsten Behandlungsbehälters eintauchen. Damit wird erreicht, daß die Rohre in der gleichen Richtung durchspült werden, in der sie auch leerlaufen. Hinter der letzten Auslaufvorrichtung (32) ist ein gerundeter, feststehender Auffangrost (41) angeordnet, aus dem die Rohre durch einen Kran entnommen werden können. Die Rohrleitungen (43) und (44) leiten das Waschwasser des Beckens (25) und (24) von den Überläufen (46) und (45) zur entgegengesetzten Seite in das Becken (24) und (23), so daß das Waschwasser die drei Becken im Gegenstrom zu den behandelten Rohren passiert und am Überlauf (44) des Beckens (23) abgeleitet wird. Das Becken (25) wird mit Deionat (vollentsalztes Wasser) beaufschlagt, das Becken (24) kann zusätzlich mit normalem Wasser beschickt werden.

In die Rohrleitung (43) ist ein Leitfähigkeitsmeßgerät eingebaut, um den Deionat-Verbrauch optimal einstellen zu können.

In Figur 6 sind in den Auslaufvorrichtungen (14, 30, 31, 32) Verschlußklappen (47, 48, 49, 50) angeordnet. Die Verschlußklappen sind in geschlossener Stellung dargestellt. Die Verschlußklappe (47) ist über Lager (51a), Stange (53a), Drehpunkt (52a), Stange (53b), Drehpunkt (52b) und Stange (53c) mit dem Lager (51b) verbunden. Verschlußklappe (48) ist über Stangen (53f und 53g) mit dem Lager (51c) und Drehpunkt (52d), Stange (53e), Drehpunkt (52c) und Stange (53d) ebenfalls mit dem Lager (51b) verbunden. Lager (51b) ist über Stange (53h), Drehpunkt (52e), Stange (53i), Drehpunkt (52f), Stange (53p), Drehpunkt (52i) und Stange (53q) mit dem Lager (51f) verbunden. Verschlußklappe (49) ist über Stange (53o und 53n) mit dem Lager (51e), Drehpunkt (52h), Stange (53m), Drehpunkt (52g), Stange 53l), Lager (51d) und Stange (53k) mit dem Drehpunkt (52f) verbunden. Verschlußklappe (50) ist über Stangen (53u und 53t) mit dem Lager (51g) und Drehpunkt (52l), Stange (53s), Drehpunkt (52k) und Stange (53r) mit dem Lager (51f) verbunden. Mit Lager (51f) ist der Antrieb (54) verbunden. Wenn der Antrieb (54) in die obere Stellung gebracht wird, werden alle Verschlußklappen (47, 48, 49, 50) geöffnet und die Rohre (5) rollen in den jeweils folgenden Behandlungsbehälter.

Die Vorteile der Erfindung bestehen darin, daß das Einbringen der Rohre in die Behandlungsbehälter automatisch und ohne Hilfsmittel erfolgt, eine genaue und gleichmäßige Behandlung der Rohre erzielt wird und eine vollkommene Abkapselung und einwandfreie Absaugung erzielt werden kann.

## Patentansprüche

1. Vorrichtung zur Oberflächenbehandlung von Rohren mit Flüssigkeiten, bestehend aus einem Behandlungsbehälter mit einem Bad der Flüssigkeit und einem beweglichen Auflager für die Rohre in dem Bad,
dadurch gekennzeichnet, daß an einer Seite des Behandlungsbehälters (1) oberhalb des Bades (2) eine Einlaufvorrichtung (3) mit räumlich schräger Ablaufbahn (4) angeordnet ist, die ein Voreilen eines Endes der Rohre (5) beim Eintauchen in das Bad (2) bewirkt, im Behandlungsbehälter (1) ein rostartiger Auflagerkörper (8) angeordnet ist, dessen Oberfläche (9) von der Seite mit der Einlaufvorrichtung (3) zur anderen Seite des Behandlungsbehälters (1) abfallend geneigt ist, der rostartige Auflagerkörper (8) an beiden Stirnseiten jeweils mit einer separaten steuerbaren Hub- und Senkvorrichtung (12, 12a) verbunden ist, und an der anderen Seite des Behandlungsbehälters (1) oberhalb des Bades (2) eine Auslaufvorrichtung (14) mit räumlich schräger Ablaufbahn (15) angeordnet ist.

2. Vorrichtung nach Anspruch 1, dadurch gekennzeichnet, daß der erste Behandlungsbehälter (1) als Beizbehälter ausgebildet ist, vor der schrägen Ablaufbahn (4) in der Einlaufvorrichtung (3) ein Lager (6) für die Rohre (5) angeordnet ist, im Bad (2) über die Länge des rostartigen Auflagerkörpers (8) vertikale Stempel (13) angeordnet sind, welche die Oberfläche des Auflagerkörpers (8) in abgesenkter Stellung teilweise durchdringen und deren Oberfläche eine entgegengesetzte Neigung zu der Neigung der Oberfläche (9) des Auflagekörpers (8) aufweisen und bei einer Bewegung des Auflagekörpers (8) in vertikaler Richtung eine Rollbewegung der Rohre (5) bewirken, die Auslaufvorrichtung (14) aus dem Behandlungsbehälter (1) in eine Einlaufvorrichtung (18) in einem zweiten Behandlungsbehälter (19) mündet, der als Spülbehälter ausgebildet ist, und der erste Behandlungsbehälter (1) mit Einlauf- (3) und Auslaufvorrichtung (14) abgekapselt ist.

3. Vorrichtung nach Anspruch 2, dadurch gekennzeichnet, daß die Auslaufvorrichtung (14) des Beizbehälters (1) in der Einlaufvorrichtung (18) des Spülbehälters (19) in die Spülflüssigkeit (20) eintaucht.

4. Vorrichtung nach einem der Ansprüche 1 bis 3, dadurch gekennzeichnet, daß mehrere Spülbehälter (19, 24, 25) hintereinandergeschaltet sind, bei benachbarten Spülbehältern die Auslaufvorrichtungen (30, 31) und Einlaufvorrichtungen (28, 29) kombiniert ausgebildet sind, und die Auslaufvorrichtung (32) des letzten Spülbehälters (25) in eine Auffangvorrichtung (41) mündet.

5. Vorrichtung nach einem der Ansprüche 1 bis 4, dadurch gekennzeichnet, daß in den Auslaufvorrichtungen (14, 30, 31, 32) Verschlußklappen (47, 48, 49, 50) mit Betätigungsvorrichtungen zum Öffnen und Schließen der Verschlußklappen angeordnet sind.

6. Vorrichtung nach Anspruch 5, dadurch gekennzeichnet, daß die Betätigungsvorrichtungen zum Öffnen und Schließen der Verschlußklappen (47, 48, 49, 50) aus Lagern (51a-51g), Drehpunkten (52a-52l), einem die Lager (51a-51g), Drehpunkte (52a-52l) und Klappen (47, 48, 49, 50) verbindenden Gestänge (53a-53u) und einem Antrieb (54) bestehen, der mit einem Lager (51f) verbunden ist.

7. Verfahren zum Betreiben der Vorrichtung nach einem der Ansprüche 1 bis 6, dadurch gekennzeichnet, daß der rostartige Auflagerkörper (8, 23, 26, 27) mit den darauf liegenden Rohren (5) durch Voreilen einer der Hub- und Senkvorrichtungen (12, 12a) in Schrägstellung aus dem Bad (2, 20) angehoben werden, und durch Nachfahren der anderen Hub- und Senkvorrichtung (12, 12a) vor die Auslaufvorrichtung (14, 30, 31, 32) mit räumlich schräger Ablaufbahn (15, 22, 28, 29, 35) gebracht werden.

8. Verfahren zum Betreiben der Vorrichtung gemäß Anspruch 5 oder 6, dadurch gekennzeichnet, daß die Verschlußklappen beim Erreichen der Übergabestellung der rostartigen Auflagerkörper (8, 23, 26, 27) vor den räumlich schrägen Ablaufbahnen (15, 33, 34, 35) geöffnet werden und nach Ablaufen der Rohre (5) in die folgenden Behandlungsbehälter (36, 37, 38, 41) wieder geschlossen werden.

## Claims

1. An apparatus for treating the surfaces of tubular members with liquids, comprising a treating tank containing a bath of the liquid and a movable support for the tubular members in the bath,
characterized in that infeeding means (3) are provided on one side of the treating tank (1) above the bath (7) and comprise a spatially oblique chute (4), which causes one end of the tubular members (5) to lead as the tubular members enter the bath (2), a gratelike supporting member (8) is provided in the treating tank (1) and has a surface (9) which slopes from the side that is provided with the in-feeding means (3) toward the other side of the treating tank (1), the gratelike supporting member (8) is connected at each of two ends to separate controllable lifting and lowering means (12, 12a), and delivering means (15) having a spatially oblique chute (15) are provided on the other side of the treating tank (1) above the bath (2).

2. An apparatus according to claim 1, characterized in that the first treating tank (1) constitutes a pickling tank, a support (6) for the tubular members (5) precedes the oblique chute (4) in the infeeding means (3), vertical props (13) are disposed in the bath (2) over the length of the gratelike supporting body (8) and in a lowered position partly extend through the surface of the supporting body (8) and have a surface which is inclined opposite to the surface (9) of the supporting body (8) and during a vertical movement of the supporting body (8) cause the tubular members (5) to perform a rolling motion, the delivering means (14) extend out of the treating tank (1) into infeeding means (18) leading into a second treating tank (19), which constitutes a rinsing tank, and the first treating tank (1) together with the infeeding means (3) and delivering means (14) is encapsulated.

3. An apparatus according to claim 2, characterized in that the delivering means (14) of the pickling tank (1) are immersed in the rinsing liquid (20) in the infeeding means (18) of the rinsing tank (19).

4. An apparatus according to any of claims 1 to 3, characterized in that a plurality of rinsing tanks (19, 24, 25) are connected in series, the delivering means (30, 31) and infeeding means (28, 29) of adjacent rinsing tanks are structurally combined, and the delivering means (32) of the last rinsing tank (25) open into collecting means (41).

5. An apparatus according to any of claims 1 to 4, characterized in that shutter flaps (47, 48, 49, 50) provided with actuators for opening and closing the shutter flaps are provided in the delivering means (14, 30, 31, 32).

6. An apparatus according to claim 5, characterized in that the actuators for opening and closing the shutter flaps (47, 48, 49, 50) consist of bearings (51a-51g), pivots (52a-52I) a linkage (53a-53u) connecting the bearings (51a-51g), pivots (52a-52l) and flaps (47, 48, 49, 50), and drive means (54), which are connected to one bearing (51f).

7. A method of operating the apparatus according to any of claims 1 to 6, characterized in that the gratelike supporting body (8, 23, 26, 27) with the tubular members (5) lying thereon is raised in an inclined position out of the bath (2, 20) in that a leading movement is imparted to one of the lifting and lowering means (12, 12a), and the other lifting and lowering means (12, 12a) are caused to follow up to move the gratelike supporting member and the tubular members lying thereon to a position in front of the delivering means (14, 30, 31, 37) having a spatially oblique chute (15, 22, 28, 29, 35).

8. A method of operating the apparatus according to claim 5 or 6, characterized in that the shutter flaps are opened as the gratelike supporting bodies (8, 73, 76, 77) reach the transfer position in front of the spatially oblique chutes (15, 33, 34, 35) and the shutter flaps are closed after the tubular members (5) have been delivered to the succeeding treating tank (36, 37, 38, 41).

## Revendications

1. Installation de traitement de la surface de tubes par des liquides, constituée d'une cuve de traitement contenant un bain formé du liquide et un support mobile pour les tubes dans le bain, caractérisée en ce que, d'un côté de la cuve de traitement (1) et au-dessus du bain (2), est prévu un dispositif d'admission à voie d'amenée spatialement inclinée (4), qui provoque un glissement en avant d'une extrémité des tubes (5) lors de l'immersion dans le bain (2) et que dans la cuve de traitement (1) est prévu un corps de support (8) du type à grille, dont la surface (9) est inclinée vers le bas, du côté du dispositif d'amenée (3) vers l'autre côté de la cuve de traitement (1), le corps de support (8) du type à grille étant relié au niveau des deux côtés frontaux à un dispositif de soulèvement et d'abaissement (12, 12a) à commande indépendante, alors que de l'autre côté de la cuve de traitement (1) est prévu, au-dessus du bain (2), un dispositif d'évacuation (14) à voie d'évacuation spatialement inclinée (15).

2. Installation suivant la revendication 1, caractérisée en ce que la première cuve de traitement (1) est constituée en cuve d'attaque, devant la voie d'évacuation inclinée (4) est prévu, dans le dispositif d'amenée (5) un moyen de stockage (6) pour les tubes (5), dans le bain (2) sont disposés, sur la longueur du corps de support (8) du type à grille, des poinçons (13) verticaux qui passent en partie à travers la surface du corps de support (8) en position abaissée et dont la surface a une inclinaison opposée à celle de la surface (9) du corps de support (8) et qui provoque, lors d'un déplacement du corps de support (8) en direction verticale, un mouvement de roulement des tubes (5), le dispositif d'évacuation (14) débouche de la cuve de traitement (1) dans un dispositif d'amenée (18) dans une deuxième cuve de traitement (19) qui est constituée en cuve de rinçage et la première cuve de traitement (1) est isolée au niveau du dispositif d'amenée (3) et du dispositif d'évacuation (14).

3. Installation suivant la revendication 2, caractérisée en ce que le dispositif d'évacuation (14) de la cuve d'attaque (1) plonge dans le liquide de rinçage (20) du dis-positif d'entrée (18) de la cuve de rinçage (19).

4. Installation suivant l'une des revendications 1 à 3, caractérisée en ce que plusieurs cuves de rinçage (19, 24, 25) sont montées l'une derrière l'autre, pour des cuves de rinçage voisines les dispositifs d'évacuation (30, 31) et les dispositifs d'amenée (28, 29) sont combinés, et le dispositif d'évacuation (32) de la dernière cuve de rinçage débouche dans un dispositif collecteur (41).

5. Installation suivant l'une des revendications 1 à 4, caractérisée en ce que, dans les dispositifs d'évacuation (14, 30, 31, 32), sont montés des volets de fermeture (47, 48, 49, 50) à dispositifs de manoeuvre destinés à les ouvrir et à les fermer.

6. Installation suivant la revendication 5, caractérisée en ce que les dispositifs de manoeuvre d'ouverture et de fermeture des volets de fermeture (47, 48, 49, 50) sont constitués de supports (51a à 51g), de points d'articulation (52a à 52l), d'une tringlerie (53a à 53u) reliant les supports (51a à 51g), les points d'articulation (52a à 52l) et les volets (47, 48, 49, 50), et d'un dispositif d'entraînement (54) qui est relié à un support (51f).

7. Procédé pour la mise en oeuvre de l'installation suivant l'une des revendications 1 à 6, caractérisé en ce qu'il consiste à soulever hors du bain, en position inclinée, le corps de support (8, 23, 26, 27) de type à grille avec les tubes (5) qui s'y trouvent, en faisant glisser vers l'avant l'un des dispositifs de soulèvement et d'abaissement (12, 12a) et à le mettre, en faisant suivre l'autre dispositif de soulèvement et d'abaissement (12, 12a), devant le dispositif d'évacuation (14, 30, 31, 32) à voie d'évacuation spatialement inclinée (15, 22, 28, 29, 35).

8. Procédé pour la mise en oeuvre de l'installation suivant la revendication 5 ou 6, caractérisé en ce qu'il consiste à ouvrir les volets de fermeture, lorsque les corps de supports (8, 23, 26, 27) du type à grille atteignent la position de déchargement devant les voies d'évacuation (15, 33, 34, 35) spatialement inclinées, et à les refermer après évacuation des tubes (5) dans les cuves de traitement (36, 37, 38, 41) suivants.
